# FASCICULE DE BREVET EUROPEEN

(11) **EP 2 123 590 B1**
(45) Date de publication et mention de la délivrance du brevet: **04.04.2012**
(21) Numéro de dépôt: 09158133.0
(22) Date de dépôt: 17.04.2009
(51) Int. Cl.: B66C 23/02

(54) **Procédé de commande du mouvement d'orientation de la partie tournante d'une grue à tour**
Steuerverfahren der Richtungsbewegung des Drehteils eines Turmkrans
Method for controlling the orientation movement of the rotating part of a tower crane

(30) Priorité: 22.05.2008 FR 0802785
(43) Date de publication de la demande: 25.11.2009
(73) Titulaire: MANITOWOC CRANE GROUP FRANCE, 69130 Ecully (FR)
(72) Inventeur: Juraszek, Cédric, 71000, MACON (FR)
(74) Mandataire: Maureau, Philippe

(56) Documents cités:
- DE-A1- 2 340 171
- FR-A- 1 191 952
- FR-A- 1 544 012
- US-A- 3 559 022

## Description

La présente invention se rapporte au domaine technique des grues à tour. Plus particulièrement, cette invention concerne la commande motorisée du mouvement d'orientation de la partie supérieure tournante d'une grue à tour.

Une grue à tour est habituellement composée de deux parties principales, qui sont d'une part un pylône vertical non tournant aussi désigné comme « mât », et d'autre part une partie supérieure tournante, c'est-à-dire orientable autour d'un axe de rotation vertical. La partie supérieure tournante, montée au sommet du mât, se compose elle-même d'une flèche, qui s'étend d'un côté de l'axe de rotation vertical de cette partie tournante, et d'une contreflèche équipée d'un lest, qui s'étend de l'autre côté de l'axe de rotation vertical. La rotation de la partie tournante autour de cet axe vertical est commandée par un ensemble motorisé, utilisant de l'énergie électrique, désigné dans la suite par l'expression « électro-mécanisme d'orientation ».

Pour réaliser le montage rotatif de la partie tournante au sommet du mât d'une grue à tour, il est habituellement prévu, entre la flèche et la contreflèche de la partie tournante, une couronne d'orientation composée de deux bagues concentriques, avec une bague fixe reliée au sommet du mât et avec une bague mobile solidaire de la partie tournante, bagues entre lesquelles sont montées roulantes des billes ou des galets cylindriques.

Pour commander la rotation de la partie tournante ainsi montée, l'électro-mécanisme d'orientation comprend habituellement un motoréducteur électrique solidaire de cette partie tournante, lequel motoréducteur entraîne en rotation un pignon d'axe vertical qui engrène avec une roue dentée taillée dans la bague fixe de la couronne d'orientation. Eventuellement, dans le cas où une puissance mécanique importante doit être transmise pour mettre en rotation la partie tournante, deux ou plusieurs motoréducteurs sont prévus, chaque motoréducteur entraînant en rotation un pignon venant en prise avec la même roue dentée.

A titre d'exemples de tels mécanismes d'orientation, il est fait référence aux documents de brevets EP 1 422 188 et FR 2 907 109.

Lorsque la grue à tour est « hors service », c'est-à-dire en dehors des périodes de travail de la grue, celle-ci est habituellement mise « en girouette » : la partie tournante n'est plus freinée en rotation, ou elle ne l'est que de façon réduite, de sorte qu'elle peut s'orienter librement à tout moment, selon la direction du vent. La flèche s'oriente alors dans le sens du vent, tandis que la contreflèche se place contre le vent, car la surface de la flèche qui est exposée au vent est très supérieure à celle de la contreflèche.

Lors de périodes de travail de la grue à tour, celle-ci est soumise à des cycles de fatigue, qui résultent en particulier de l'alternance de rotations de la partie tournante dans un sens, en charge, et de retours « à vide » de cette partie tournante. Le mât de la grue subit alors des couples de torsion, qu'il convient de limiter à une valeur de couple maximale pouvant être supportée par ce mât.

Dans ce but, l'électro-mécanisme d'orientation de la grue est commandé par un calculateur qui limite la valeur du couple d'orientation à la valeur de couple maximale qui a été prédéfinie.

Il convient aussi de noter que, durant les périodes de travail de la grue, la partie tournante de celle-ci et en particulier la flèche présente une prise au vent importante, notamment lors de la mise en mouvement, l'effet du vent pouvant se traduire par un couple résistant supplémentaire.

La limitation de couple imposée par le calculateur, conjuguée au couple résistant dû au vent, entraîne pour le grutier une difficulté potentielle à contrôler la rotation et le positionnement de la flèche, en particulier le mouvement de la flèche en charge, en présence d'un vent notamment si le vent possède une vitesse supérieure à un certain seuil.

Le brevet FR 1 544 012 décrit une commande de mouvement d'orientation pour une grue à tour (sans contreflèche) dans laquelle, pour vaincre un couple de résistant dû à un vent fort, il est prévu la mise en action d'un groupe motoréducteur auxiliaire, agissant sur la couronne dentée du mécanisme d'orientation, en plus du groupe motoréducteur principal. L'ajout d'un deuxième groupe motoréducteur, à fonctionnement occasionnel, entraîne une complication et une augmentation de coût.

La présente invention vise à éviter ces inconvénients, et son but est donc de faciliter la conduite d'une grue à tour, au sens d'un meilleur contrôle du mouvement d'orientation de la partie tournante de la grue en présence de vent, ceci d'une manière simple et en particulier sans rajout de motoréducteur auxiliaire.

A cet effet, l'invention a essentiellement pour objet un procédé de commande motorisée du mouvement d'orientation de la partie supérieure tournante d'une grue à tour, la partie tournante étant composée d'une flèche et d'une contreflèche et cette partie tournante étant associée à un électro-mécanisme d'orientation comprenant au moins un motoréducteur électrique avec moteur électrique et réducteur, dont le moteur électrique est alimenté électriquement de manière à produire un couple d'orientation transmis à la partie tournante de la grue, ce couple ayant une valeur maximale, ce procédé étant caractérisé par le fait que, lorsque la grue est en service et pour des conditions comprenant au moins une vitesse du vent supérieure à une valeur donnée, la valeur maximale du couple d'orientation pouvant être produit par le moteur électrique précité se trouve augmentée tant que ces conditions persistent.

Avantageusement, la valeur maximale du couple d'orientation se trouve augmentée en cas de vitesse du vent supérieure à une valeur donnée et pour au moins une condition supplémentaire, constituée par le fait que la longueur de la flèche de la grue est supérieure à une valeur donnée et/ou que le moment de la charge suspendue sous la flèche est supérieur à une valeur donnée ou à une fraction donnée du moment maximal admissible.

Si ces conditions sont réalisées, le procédé de l'invention prévoit, en particulier, que le couple d'orientation peut être augmenté, dans la limite de la valeur maximale augmentée alors autorisée, en fonction de la position angulaire de la flèche et de la direction du vent, ceci notamment pour augmenter le couple moteur du motoréducteur dans les phases de «remontée au vent » par la flèche.

A titre d'exemple de mise en oeuvre du procédé de l'invention, les conditions à réunir pour une augmentation de la valeur maximale du couple d'orientation peuvent être :
- une vitesse du vent supérieure à 50 km/heure,
- une longueur de flèche supérieure à 40 mètres,
- un moment de charge supérieur à 80% du moment de charge maximal admissible.

Il est précisé que, par «moment de charge», on entend le produit du poids de la charge, levée par la grue, par la portée qui est la distance horizontale entre cette charge et le mât de la grue (ou l'axe de rotation de la partie tournante).

Les différents paramètres, pris en compte dans le procédé de l'invention, sont fournis par des capteurs appropriés et/ou par le calcul. En particulier, en ce qui concerne le moment de charge, celui-ci peut être obtenu par le calcul, à partir du poids de la charge donnée par un anneau dynamométrique à jauges de contrainte, et de la portée mesurée par un potentiomètre situé sur le treuil qui sert à déplacer le chariot le long de la flèche. On peut aussi utiliser un capteur de moment qui fournit directement le moment de charge en mesurant le déplacement des barres de couple.

Grâce au procédé de l'invention, la valeur maximale du couple qui peut être fourni par le moteur de l'électro-mécanisme d'orientation se trouve augmentée par exemple de 15%, lorsque les conditions précédemment définies sont réunies. Le mécanisme devient alors capable de délivrer plus de couple, à condition que le grutier demande une consigne de vitesse telle que ce couple plus élevé doive être atteint. Aucun groupe motoréducteur auxiliaire n'est nécessaire.

Cependant, il faut éviter d'utiliser de manière continue une telle valeur de couple augmentée, ceci en raison des problèmes de fatigue de la mâture exposés plus haut. Une telle utilisation inadaptée peut notamment résulter d'une mise hors circuit, par l'utilisateur, de la liaison entre une sortie d'un calculateur traitant les informations issues des capteurs pour donner l'autorisation d'augmenter le couple, d'une part, et une entrée d'un actionneur tel qu'un variateur de fréquence qui commande le moteur électrique de l'électro-mécanisme d'orientation, d'autre part. A cet effet, le procédé de l'invention comporte encore avantageusement une comparaison entre l'état de l'entrée de l'actionneur, tel que variateur de fréquence, et l'ordre donné par le calculateur, et dans le cas où l'état de cette entrée ne correspondrait pas à l'ordre donné par le calculateur, il se produit une mise automatique en mode dégradé de l'électro-mécanisme d'orientation, par exemple par réduction de sa vitesse.

L'invention a aussi pour objet un dispositif pour la mise en oeuvre du procédé défini ci-dessus, dans un dispositif de commande motorisée du mouvement d'orientation de la partie supérieure tournante d'une grue à tour, ce dispositif comprenant de façon généralement connue un électro-mécanisme d'orientation qui comprend au moins un motoréducteur électrique avec moteur électrique et réducteur, dont le moteur électrique est alimenté électriquement de manière à produire un couple d'orientation transmis à la partie tournante de la grue, ce couple ayant une valeur maximale, un actionneur tel qu'un variateur de fréquence étant prévu pour la commande du moteur de l'électro-mécanisme d'orientation, ce dispositif étant caractérisé par le fait qu'il comprend un calculateur pourvu d'entrées qui lui permettent de déterminer la vitesse du vent et d'autres paramètres tels que la longueur de la flèche de la grue et le moment de la charge suspendue sous la flèche, et d'une sortie qui est reliée à une entrée de l'actionneur tel que variateur de fréquence et qui est apte à délivrer à cet actionneur, en fonction des paramètres traités, un ordre autorisant une augmentation de la valeur maximale du couple d'orientation.

Grâce à ces moyens spécifiques, le dispositif de l'invention permet d'augmenter ponctuellement le couple du moteur de l'électro-mécanisme d'orientation, piloté par le variateur de fréquence, pour faciliter la conduite de la grue en présence d'un vent d'une certaine force.

L'invention sera mieux comprise à l'aide de la description qui suit, en référence au dessin schématique annexé représentant, à titre d'exemple, une forme d'exécution de ce dispositif de commande du mouvement d'orientation de la partie tournante d'une grue à tour :
Figure 1 est une vue d'ensemble, de côté, d'une grue à tour pouvant être équipée du dispositif de commande conforme à la présente invention ;
Figure 2 est une vue en plan par-dessus de la grue à tour de la figure 1 ;
Figure 3 est un schéma synoptique du dispositif de commande selon l'invention, avec illustration de l'électro-mécanisme d'orientation dans une réalisation particulière ;
Figure 4 est un autre schéma explicatif, illustrant la « logique » de fonctionnement du dispositif de commande selon l'invention, en particulier dans sa fonction d'autorisation d'une valeur maximale augmentée pour le couple d'orientation.

En se référant aux figures 1 et 2, une grue à tour comprend, d'une manière générale, un mât 2 et une partie tournante 3, montée au sommet du mât 2. Dans l'exemple illustré, le mât 2 s'élève au-dessus d'un châssis de base fixe 4, qui porte aussi un lest de base 5. Ce mât 2 est constitué par l'assemblage d'un certain nombre d'éléments de mât superposés, et il comporte une cage de télescopage 6 permettant d'élever le mât en rajoutant des éléments de mât.

La partie tournante 3 de la grue se compose d'une flèche 7 dirigée vers « l'avant », et d'une contreflèche 8 alignée avec la flèche 7 mais dirigée à l'opposé c'est-à-dire vers « l'arrière », cette partie tournante 3 étant orientable autour d'un axe vertical A qui coïncide avec l'axe central du mât 2. La flèche 7 sert de chemin de roulement pour un chariot de flèche 9, sous lequel se trouve suspendu un crochet de levage 10 auquel peut être accrochée une charge C. Ainsi, la charge C peut être déplacée suivant un mouvement horizontal dit de « distribution » (flèche D), et aussi suivant un mouvement vertical dit de levage (flèche H). La contreflèche 8 est équipée, à l'arrière, d'un lest 11 qui équilibre, au moins partiellement, le poids de la flèche 7 et de la charge C levée par le crochet 10.

En se référant aussi à la figure 3 (en bas à droite), un électro-mécanisme d'orientation 12 est disposé entre la partie tournante 3 et le sommet du mât 2, ce mécanisme 12 se situant aussi entre la flèche 7 et la contreflèche 8. Le mécanisme d'orientation 12 comprend une couronne d'orientation fixe 13, portée par le sommet du mât 2, et un pivot tournant 14 solidaire de la partie tournante 3. Dans l'exemple illustré, ce mécanisme 12 comprend encore deux motoréducteurs 15 similaires, portés par le pivot tournant 14, chaque motoréducteur 15 se composant d'un moteur électrique 16 et d'un réducteur 17. L'arbre de sortie de chaque réducteur 17 porte un pignon d'axe vertical, qui engrène avec une roue dentée 18 taillée dans la couronne d'orientation 13. Les deux motoréducteurs 15, plus particulièrement leurs moteurs électriques 16, sont pilotés par un variateur de fréquence 19. Ce dernier est lui-même piloté par le grutier, posté dans la cabine de conduite 20 de la grue, en particulier pour recevoir des ordres de mise en marche et d'arrêt, et de sens de rotation, ainsi qu'une consigne de vitesse.

Selon l'invention, et comme le montre la figure 3, il est adjoint au variateur de fréquence 19 un calculateur 21 à fonctions spécifiques, qui comporte diverses entrées 22, 23, 24 et une sortie 25, laquelle est raccordée à une entrée du variateur de fréquence 19.

Une première entrée 22 du calculateur 21 est reliée à un anémomètre 26 qui est porté par la grue, et qui fournit ainsi au calculateur 21 un signal V représentatif de la vitesse du vent dans l'environnement immédiat de la grue.

Une deuxième entrée 23 du calculateur 21 est reliée à un capteur 27 qui indique la portée L, c'est-à-dire la distance horizontale entre le chariot de flèche 9, donc la charge C d'une part, et l'axe vertical A d'autre part.

Une troisième entrée 24 du calculateur 21 est reliée à un anneau dynamométrique 28 à jauges de contrainte 29, placé sur une poulie qui supporte le câble de levage, qui fournit un signal représentatif du poids P de la charge C suspendue au crochet de levage 10.

Ainsi, le calculateur 21 détermine la vitesse instantanée du vent, et simultanément il calcule le moment de charge, en tant que produit de la portée L et du poids P de la charge C, autrement dit en multipliant le signal L reçu à la deuxième entrée 23 par le signal P reçu à la troisième entrée 24.

Le calculateur 21 « connaît » aussi le paramètre constitué par la longueur totale Lf de la flèche 7, sur laquelle s'exerce le vent dont la vitesse est mesurée.

Le calculateur 21 peut ainsi effectuer une opération logique, illustrée symboliquement sur la figure 4, qui consiste à vérifier la réunion de trois conditions :
- longueur Lf de la flèche > x mètres
- vitesse du vent V > Y m/seconde
- moment de charge P x L > Z % de la valeur maximale admissible.

Si ces trois conditions sont simultanément réunies, la sortie 25 du calculateur 21 délivre un signal S d'autorisation de fonctionnement avec un couple d'orientation maximal augmenté, par exemple un couple augmenté de 15% par rapport à la valeur maximale habituelle. Ce signal d'autorisation S est amené à une entrée du variateur de fréquence 19 qui pilote les moteurs électriques 16 respectifs des motoréducteurs 15.

Pour piloter les motoréducteurs 15, le calculateur 21 peut encore prendre en compte deux autres paramètres, qui sont la position angulaire instantanée (angle « alpha 1 ») de la flèche 7, et la direction du vent (angle « alpha 2 »). La position angulaire « alpha 1 » de la flèche 7 peut être fournie par un capteur d'orientation associé à l'électro-mécanisme d'orientation 12, tel que le capteur décrit dans le document de brevet FR 2 907 109 précité. La direction du vent « alpha 2 » est indiquée par un capteur spécifique du genre « girouette », installé sur la grue.

Le calculateur 21 peut ainsi déterminer, par comparaison de l'orientation « alpha 1 » de la flèche 7 et de la direction du vent « alpha 2 », si une rotation commandée de la flèche 7 correspond à une remontée au vent nécessitant un couple moteur plus important. Si l'autorisation d'augmentation de la valeur maximale du couple d'orientation est présente (en cas de réunion des conditions explicitées plus haut), un ordre sous la forme du signal S est émis et le couple moteur peut ainsi être effectivement augmenté dans les phases de remontée au vent. Cette commande est couplée à la régulation de vitesse et en particulier à la consigne de vitesse donnée par le grutier.

De plus, pour éviter d'utiliser de manière continue une valeur de couple ainsi augmentée, l'état de l'entrée du variateur de fréquence 19 est contrôlé en permanence, grâce à une liaison de retour 30, afin de s'assurer que cette entrée n'ait pas été mise hors circuit par l'utilisateur. Si l'état de cette entrée ne correspond pas à l'ordre S donné à la sortie 25 du calculateur 21, alors l'électromécanisme d'orientation 12 est automatiquement mis en mode dégradé par le calculateur 21. En particulier, le calculateur 21 envoie alors à une autre entrée du variateur de fréquence 19 une consigne de vitesse Vc particulière, imposant une réduction de vitesse pour le mouvement d'orientation de la partie tournante 3 de la grue.

L'on ne s'écarterait pas du cadre de l'invention, telle que définie dans les revendications annexées :
- en prenant en compte des paramètres plus ou moins nombreux et divers, pour autoriser l'augmentation temporaire de la valeur maximale du couple d'orientation ;
- en modifiant le nombre des motoréducteurs de l'électro-mécanisme d'orientation, le motoréducteur pouvant notamment être unique si sa puissance est suffisante pour la mise en rotation de la partie tournante ;
- en remplaçant le calculateur spécifique par des fonctions correspondantes incorporées dans une unité de traitement remplissant aussi d'autres fonctions de commande et de contrôle de la grue ;
- en remplaçant le variateur de fréquence par tout « actionneur » analogue, conçu pour piloter un ou plusieurs moteurs électriques ;
- en utilisant tous types appropriés de capteurs pour la mesure, directe ou indirecte, des grandeurs intervenant dans le procédé, par exemple pour la détermination du moment de charge.

## Revendications

1. Procédé de commande motorisée du mouvement d'orientation de la partie supérieure tournante (3) d'une grue à tour, la partie tournante (3) étant composée d'une flèche (7) et d'une contreflèche (8) et cette partie tournante (3) étant associée à un électro-mécanisme d'orientation (12) comprenant au moins un motoréducteur électrique (15) avec moteur électrique (16) et réducteur (17), dont le moteur électrique (16) est alimenté électriquement de manière à produire un couple d'orientation transmis à la partie tournante (3) de la grue, ce couple ayant une valeur maximale, **caractérisé en ce que**, lorsque la grue est en service et pour des conditions comprenant au moins une vitesse du vent (V) supérieure à une valeur donnée, la valeur maximale du couple d'orientation pouvant être produit par le moteur électrique (16) précité se trouve augmentée tant que ces conditions persistent.

2. Procédé de commande selon la revendication 1, **caractérisé en ce que** la valeur maximale du couple d'orientation se trouve augmentée en cas de vitesse du vent (V) supérieure à une valeur donnée et pour au moins une condition supplémentaire, constituée par le fait que la longueur (Lf) de la flèche (7) de la grue est supérieure à une valeur donnée et/ou que le moment (L x P) de la charge (C) suspendue sous la flèche (7) est supérieur à une valeur donnée ou à une fraction donnée du moment maximal admissible.

3. Procédé de commande selon la revendication 1 ou 2, **caractérisé en ce que** le couple d'orientation est augmenté, dans la limite de la valeur maximale augmentée alors autorisée, en fonction de la position angulaire (alpha 1) de la flèche (7), et de la direction du vent (alpha 2), notamment pour augmenter le couple moteur du motoréducteur (15) dans les phases de « remontée au vent » par la flèche (7).

4. Procédé de commande selon l'une des revendications 1 à 3, **caractérisé en ce qu'**il comporte une comparaison entre l'état d'une entrée d'un actionneur, tel que variateur de fréquence (19), qui commande le moteur électrique (16) de l'électro-mécanisme d'orientation (12), et l'ordre (S) donné par un calculateur (21) traitant des informations issues de capteurs (26,27,28) pour donner une autorisation d'augmenter le couple, et dans le cas où l'état de cette entrée ne correspondrait pas à l'ordre (S) donné par le calculateur (21), une mise automatique en mode dégradé de l'électro-mécanisme d'orientation (12), par exemple par réduction de sa vitesse.

5. Dispositif de commande motorisée du mouvement d'orientation de la partie supérieure tournante (3) d'une grue à tour, le dispositif comprenant un électro-mécanisme d'orientation (12) comprenant au moins un motoréducteur électrique (15) avec moteur électrique (16) et réducteur (17), dont le moteur électrique (16) est alimenté électriquement de manière à produire un couple d'orientation transmis à la partie tournante (3) de la grue, ce couple ayant une valeur maximale, un actionneur tel qu'un variateur de fréquence (19) étant prévu pour la commande du moteur (16) de l'électro-mécanisme d'orientation (12), **caractérisé en ce que**, pour la mise en oeuvre du procédé selon l'une des revendications 1 à 4, il comprend un calculateur (21) pourvu d'entrées (22,23,24), qui lui permettent de déterminer la vitesse du vent (V) et d'autres paramètres tels que la longueur (Lf) de la flèche (7) de la grue et le moment (L x P) de la charge (C) suspendue sous la flèche (7), et d'une sortie (25) qui est reliée à une entrée de l'actionneur tel que variateur de fréquence (19) et qui est apte à délivrer à cet actionneur, en fonction des paramètres traités, un ordre (S) autorisant une augmentation de la valeur maximale du couple d'orientation.

## Claims

1. Method for the motorized control of the slewing movement of the rotary upper part (3) of a tower crane, the rotary part (3) being made up of a jib (7) and of a counterjib (8) and this rotary part (3) being associated with an electric slewing mechanism (12) comprising at least one geared electric motor unit (15) with an electric motor (16) and a reduction gearbox (17), of which the electric motor (1) is electrically powered in such a way as to produce a slewing torque transmitted to the rotary part (3) of the crane, this torque having a maximum value, **characterized in that**, when the crane is in use and for conditions comprising at least one windspeed (V) greater than a given value, the maximum value of the slewing torque that can be produced by the aforementioned electric motor (16) is increased as long as those conditions prevail.

2. Control method according to claim 1, **characterized in that** the maximum value of the slewing torque is increased in the event of a windspeed (V) greater than a given value and for at least one additional condition consisting of the fact that the length (Lf) of the jib (7) of the crane is greater than a given value and/or that the moment (L x P) of the load (C) suspended from the jib (7) is greater than a given value or than a given fraction of the maximum permissible moment.

3. Control method according to claim 1 or 2, **characterized in that** the slewing torque is increased, within the limits of the increased maximum value at that time authorized, as a function of the angular position (alpha 1) of the jib (7) and of the wind direction (alpha 2), particularly so as to increase the driving torque of the geared motor unit (15) in phases during which the jib (7)
is adopting a "windward trend".

4. Control method according to one of claims 1 to 3, **characterized in that** it comprises a comparison between the status of an input to an actuator, such as a frequency variator (19), which controls the electric motor (16) of the electric slewing mechanism (12), and the command (S) given by a computer (21) processing information from sensors (26, 27, 28) in order to give authorization to increase the torque, and in the event that the status of this input does not correspond to the command (S) given by the computer (21), an automatic switching of the electric slewing mechanism (12) into downgraded mode, for example by reducing its speed.

5. Device for the motorized control of the slewing movement of the rotary upper part (3) of a tower crane, the device comprising an electric slewing mechanism (12) comprising at least one geared electric motor unit (15) with an electric motor (16) and a reduction gearbox (17), of which the electric motor (16) is electrically powered in such a way as to produce a slewing torque transmitted to the rotary part (3) of the crane, this torque having a maximum value, an actuator such as a frequency variator (19) being provided for controlling the motor (16) of the electric slewing mechanism (12), **characterized in that**, in order to implement the method according to one of claims 1 to 4, it comprises a computer (21) provided with inputs (22, 23, 24) that allow it to determine the windspeed (V) and other parameters such as the length (Lf) of the jib (7) of the crane and the moment (L x P) of the load (C) suspended from the jib (7), and with an output (25) which is connected to one input of the actuator, such as a frequency varlator (19), and which is able to deliver to this actuator, as a function of the parameters processed, a command (S) authorizing an increase in the maximum value of the slewing torque.

## Patentansprüche

1. Motorisiertes Steuerverfahren der Richtungsbewegung des oberen Drehteils (3) eines Turmkrans, wobei das Drehteil (3) aus einem Ausleger (7) und einem Gegenausleger (8) besteht und dieses Drehteil (3) mit einem elektrischen Richtungsmechanismus (12) verbunden ist, der mindestens einen elektrischen Getriebemotor (15) mit Elektromotor (16) und Getriebe (17) umfasst, wobei der Elektromotor (16) elektrisch derart versorgt wird, dass er eine Richtungskraft produziert, die an das Drehteil (3) des Krans übertragen wird, wobei diese Kraft einen maximalen Wert hat, **dadurch gekennzeichnet, dass**, wenn der Kran in Betrieb ist und bei Bedingungen, die mindestens eine Windgeschwindigkeit (V) über einem bestimmten Wert umfassen, der maximale Wert der Richtungskraft, der von dem vorgenannten Elektromotor (16) produzierbar ist, erhöht ist, solange diese Bedingungen andauern.

2. Steuerverfahren nach Anspruch 1, **dadurch gekennzeichnet, dass** der maximale Wert der Richtungskraft bei einer Windgeschwindigkeit (V) über einem bestimmten Wert und für mindestens eine zusätzliche Bedingung erhöht ist, die in der Tatsache besteht, dass die Länge (Lf) des Auslegers (7) des Krans größer ist als ein bestimmter Wert und/oder dass das Moment (L x P) der unter dem Ausleger (7) angehängten Last (C) größer als ein bestimmter Wert ist oder eines bestimmten Teils des maximal zulässigen Moments.

3. Steuerverfahren nach Anspruch 1 oder 2, **dadurch gekennzeichnet, dass** die Richtungskraft innerhalb der Grenze des dann erlaubten erhöhten maximalen Werts in Abhängigkeit von der Winkelposition (alpha 1) des Auslegers (7) und von der Windrichtung (alpha 2) vor allem erhöht ist, um das Motormoment des Getriebemotors (15) in den Phasen "Heben im Wind" des Auslegers (7) zu erhöhen.

4. Steuerverfahren nach einem der Ansprüche 1 bis 3, **dadurch gekennzeichnet, dass** es einen Vergleich zwischen dem Zustand eines Eingangs eines Aktuators, beispielsweise eines Frequenzumrichters (19), aufweist, der den Elektromotor (16) des elektrischen Richtungsmechanismus (12) steuert, und dem von einem Rechner (21) gegebenen Befehl (S), der Informationen von Sensoren (26, 27, 28) verarbeitet, um eine Erlaubnis zur
Erhöhung der Kraft zu geben, und in dem Fall, wenn der Zustand dieses Eingangs nicht mit dem Befehl (S) des Rechners (21) übereinstimmt, den elektrischen Richtungsmechanismus (12) automatisch in einen abgeschwächten Modus versetzt, beispielsweise durch Verringerung seiner Geschwindigkeit.

5. Motorisierte Steuervorrichtung der Richtungsbewegung des oberen Drehteils (3) eines Turmkrans, wobei die Vorrichtung einen elektrischen Richtungsmechanismus (12) umfasst, der mindestens einen elektrischen Getriebemotor (15) mit Elektromotor (16) und Getriebe (17) umfasst, wobei der Elektromotor (16) derart elektrisch versorgt wird, dass er eine Richtungskraft produziert, die an das Drehteil (3) des Krans übertragen wird, wobei diese Kraft einen maximalen Wert hat, wobei ein Aktuator wie beispielsweise ein Frequenzumrichter (19) vorgesehen ist, um den Motor (16) des elektrischen Richtungsmechanismus (12) zu steuern, **dadurch gekennzeichnet, dass** sie für die Umsetzung des Verfahrens nach einem der Ansprüche 1 bis 4 einen Rechner (21) mit Eingängen (22, 23, 24) umfasst, die es ihr erlauben, die Windgeschwindigkeit (V) und andere Parameter wie die Länge (Lf) des Auslegers (7) des Krans und das Moment (L x P) der unter dem Ausleger (7) aufgehängten Last (C) zu bestimmen, und einem Ausgang (25), der mit einem Eingang des Aktuators, wie beispielsweise eines Frequenzumrichters (19), verbunden ist, der imstande ist, diesem Aktuator in Abhängigkeit von den verarbeiteten Parametern einen Befehl (S) zu liefern, der eine Erhöhung des maximalen Werts der Richtungskraft erlaubt.
